# EUROPÄISCHE PATENTSCHRIFT

(11) **EP 1 166 023 B1**
(45) Veröffentlichungstag und Bekanntmachung des Hinweises auf die Patenterteilung: **15.09.2004**
(21) Anmeldenummer: 00922567.3
(22) Anmeldetag: 29.03.2000
(51) Int. Cl.: F26B 3/30

(54) **INFRAROTBESTRAHLUNG**
INFRARED IRRADIATION
EXPOSITION AUX RAYONS INFRAROUGES

(30) Priorität: 01.04.1999 DE 19915059
(43) Veröffentlichungstag der Anmeldung: 02.01.2002
(73) Patentinhaber: Advanced Photonics Technologies AG, 83052 Bruckmühl-Heufeld (DE)
(72) Erfinder: BÄR, Kai, K., O., D-83052 Bruckmühl-Heufeld (DE); GAUS, Rainer, D-83052 Bruckmühl-Heufeld (DE)
(74) Vertreter: Bohnenberger, Johannes, Dr.
(86) Internationale Anmeldenummer: PCT/EP2000/002773
(87) Internationale Veröffentlichungsnummer: WO 2000/060295

(56) Entgegenhaltungen:
- DE-A- 2 850 421
- DE-A- 4 330 453
- DE-U- 8 910 388
- FR-A- 2 416 059
- GB-A- 2 306 210
- US-A- 5 050 232
- US-A- 5 517 768
- US-A- 5 645 884

## Beschreibung

Die Erfindung betrifft ein Verfahren und ein System zur Bestrahlung von Bestrahlungsobjekten mit Infrarotstrahlung, insbesondere zur Trocknung und/oder Fixierung von Oberflächenschichten.

Beispielsweise bei der serienweisen Lackierung der Oberflächen von Gegenständen ist es bekannt, die Gegenstände durch eine Lackierungskammer hindurch zu transportieren. In der Lackierungskammer befindet sich ein Nebel aus Lacktröpfchen, der sich auf den Oberflächen der Gegenstände niederschlägt. Anschließend werden die Gegenstände in eine Trocknungskammer transportiert, wo die Lackschicht getrocknet wird.

Insbesondere bei Gegenständen mit unregelmäßig geformten, komplizierten Oberflächen ist es weiterhin bekannt, Industrieroboter einzusetzen, die frei programmierbar sind und weitgehend gleichmäßig dicke Lackschichten auf die zu lackierenden Bereiche der Oberflächen aufspritzen. Mit Hilfe der Industrieroboter lassen sich selbst schwer zugängliche Stellen der Oberfläche erreichen, etwa im Bereich von Ausnehmungen, Hohlräumen, Fugen und dergleichen. Auch ist es durch Einsatz der Industrieroboter möglich, nur Teilbereiche der Oberfläche zu lackieren.

In der Automobilfertigung werden in ähnlicher Weise Industrieroboter eingesetzt, um Hohlraumversiegelungen, beispielsweise in den Radkästen einer Karosserie, vorzunehmen. Das pastöse oder flüssige Versiegelungsmaterial wird beispielsweise über eine Spritzpistole, die von dem Industrieroboter getragen wird, an der Hohlraumoberfläche angeordnet.

Die Trocknung bzw. Fixierung der genannten, mit Hilfe von Industrierobotern aufgebrachten Materialien erfolgt üblicherweise in Durchlauföfen. Die Gegenstände durchlaufen den Durchlaufofen in einer vorgegebenen Durchlaufzeit, die derart bemessen ist, daß die gewünschte Trocknung bzw. Fixierung der aufgetragenen Materialien erreicht wird. Die Durchlaufzeiten betragen typischerweise mehrere Minuten.

Bekannt ist auch die Trocknung bzw. Fixierung in Durchlaufkammern, in denen großflächige Infrarotstrahler, zum Beispiel an den Kammerwänden, angeordnet sind. Diese Infrarotstrahler werden typischerweise bei Oberflächentemperaturen von weniger als 1000 K betrieben.

Bei den Durchlauföfen bzw. Strahlungskammern werden zwangsläufig große Oberflächenbereiche der Gegenstände oder sogar der gesamte Gegenstand erwärmt. Material, das an schwer zugänglichen und/oder versteckten Stellen der Oberfläche angeordnet wurde, kann daher in der Regel nur getrocknet bzw. fixiert werden, indem der Gegenstand zumindest im Bereich dieser Stellen durchgewärmt wird. Es findet also eine Trocknung bzw. Fixierung durch Wärmeleitung statt. Die dabei transportierte Wärme muß zuvor über die Oberfläche des Gegenstandes in diesen eingedrungen sein. Weiterhin ist es nicht möglich, mit der Trocknung bzw. Fixierung der applizierten Materialien zu beginnen, während an anderen Stellen der Oberfläche des Gegenstandes noch appliziert wird.

Aus der US-A-5 517 768 ist ein Verfahren nach dem Oberbegriff des Anspruchs 1 sowie eine entsprechende Bestrahlungsanordnung bekannt. Einen für Teilaspekte der nachfolgend beschriebenen Lösung relevanten Stand der Technik bilden auch die Druckschriften GB-A-2 306 210 und DE-U-89 10 388. Die erstere beschreibt eine Härtungsvorrichtung für Sprühbeschichtungen, mit einer Linearführung, in der ein einen NIR-Heizer tragender Wagen verfahrbar ist, um verschiedene Oberflächenbereiche von zu trocknenden Objekten gut zu erreichen. Die DE-U-89 10 388 beschreibt einen Heizstrahler für den NIR-Bereich.

Aufgabe der vorliegenden Erfindung ist es, ein Verfahren und ein System zur Bestrahlung von Bestrahlungsobjekten mit Infrarotstrahlung anzugeben, die eine schnell wirkende Infrarotbestrahlung selbst an schwer zugänglichen Stellen und eine gezielte Bestrahlung einzelner Oberflächenbereiche der Bestrahlungsobjekte erlauben. Eine weitere Aufgabe der vorliegenden Erfindung ist es, ein für das Verfahren bzw. das System geeignetes Mittel zur Bestrahlung der Bestrahlungsobjekte mit Infrarotstrahlung anzugeben.

Die Aufgaben werden durch ein Verfahren mit den Merkmalen des Anspruchs 1 und durch ein System mit den Merkmalen des Anspruchs 8 gelöst. weiterbildungen sind Gegenstand der jeweils abhängigen Ansprüche.

Gemäß einem Kerngedanken der Erfindung wird eine Infrarot-Strahlungsquelle mittels eines Roboters in eine oder mehrere Arbeitspositionen bewegt, in der bzw. in denen das jeweilige Bestrahlungsobjekt bestrahlt wird. Unter dem Begriff Roboter werden Industrieroboter und dergleichen bewegliche Vorrichtungen verstanden, die in der Lage sind, die Strahlungsquelle in die gewünschte Arbeitsposition bzw. Arbeitspositionen zu bringen. Zweckmäßigerweise ist der Roboter frei programmierbar, so daß innerhalb seines Arbeitsbereiches jede beliebige Position angefahren werden kann und vorzugsweise in jeder der Positionen die Strahlungsquelle frei vorgebbar ausgerichtet werden kann.

Als Strahlungsquelle wird eine Halogenlampe bevorzugt, die insbesondere eine ringförmige, strahlungsdurchlässige Röhre und einen sich in der Röhre erstreckenden Glühfaden aufweisen kann. Alternativ oder zusätzlich kann die Halogenlampe zumindest eine in gerader Richtung verlaufende strahlungsdurchlässige Röhre mit einem sich in der Röhre erstreckenden Glühfaden aufweisen.

Vorzugsweise ist die Strahlungsquelle mit einem Reflektor zur Reflexion von Infrarotstrahlung der Strahlungsquelle in Richtung eines oder mehrerer Bestrahlungsobjekte kombiniert.

Dabei ist der Reflektor gemeinsam mit der Strahlungsquelle durch den Roboter bewegbar. In besonderer Ausgestaltung ist der Reflektor unabhängig von einer Bewegung der Strahlungsquelle derart bewegbar, insbesondere aufklappbar, daß er in einer Arbeitsposition zur konzentrierten Bestrahlung des bzw. der Bestrahlungsobjekte ausgerichtet werden kann. Die von der Bewegung der Strahlungsquelle unabhängige Ausrichtungsbewegung kann bereits während der Bewegung der Strahlungsquelle durch den Roboter beginnen oder erfolgen. Auf diese Weise läßt sich die Kombination aus Strahlungsquelle und Reflektor selbst in schwer zugängliche Arbeitspositionen bringen, etwa in Hohlräume hinein.

Zweckmäßigerweise weist der Roboter eine Halterung zum Haltern der Strahlungsquelle auf, wobei die Halterung über eine verschwenkbare und/oder linearbewegliche robotronische Mechanik mit einer Abstützeinrichtung zur ortsfesten Abstützung des Roboters verbunden ist. In an sich bekannter Weise ist die robotronische Mechanik insbesondere mehrachsig, beispielsweise sechsachsig, verschwenkbar. Durch Kombination mit einer geeigneten Robotersteuerung kann auf diese weise die oben beschriebene, frei vorgebbare und beliebige Positionierung und Ausrichtung der Strahlungsquelle angefahren bzw. eingestellt werden.

Bei einer Weiterbildung des erfindungsgemäßen Verfahrens wird die Strahlungsquelle derart stetig in einem Gebiet von Arbeitspositionen bewegt, daß die Infrarotstrahlung einen oder mehrere Oberflächenbereiche des Bestrahlungsobjektes überstreicht. Die Strahlungsquelle "scannt" sozusagen die Oberfläche des Bestrahlungsobjektes. Auf diese Weise lassen sich selbst Oberflächen mit den kompliziertesten Geometrien mit gleichmäßigem Energieeintrag pro Oberflächeneinheit bestrahlen. Auch ist es möglich, etwa bei der Beschichtung von Karosserien, in einem Oberflächenbereich bzw. im Bereich von Fugen, Hohlräumen oder dergleichen Aufnahmeräumen mit der Bestrahlung zu beginnen, während noch an anderer Stelle Material appliziert wird. Insbesondere ist es somit nicht erforderlich, die gesamte Oberfläche bzw. das gesamte Bestrahlungsobjekt oder wenigstens große Teile davon zu behandeln, wenn nur in kleineren Teilbereichen eine Bestrahlung bzw. Behandlung notwendig ist. Daher können durch die Erfindung Produktionszeiten verkürzt werden und unter Umständen Durchlauföfen, Bestrahlungskammern und dergleichen großräumige Einrichtungen eingespart werden.

Auch macht die Erfindung die Behandlung schwerst zugänglicher Oberflächenbereiche möglich. Beispielsweise erfordert die Applizierung von dünnflüssigen Materialien in Ausnehmungen oder in Hohlräumen des Bestrahlungsobjekts eine schnelle Trocknung bzw. Verfestigung des applizierten Materials. Es kann daher nicht gewartet werden, bis das Bestrahlungsobjekt in einen entfernten Durchlaufofen oder in eine Bestrahlungskammer transportiert worden ist. Gemäß einer bevorzugten Weiterbildung des erfindungsgemäßen Verfahrens wird daher vorgeschlagen, zumindest eine Arbeitsposition so zu wählen, daß die Infrarotstrahlung in eine Ausnehmung oder in einen Hohlraum des Bestrahlungsobjektes eingestrahlt wird.

Die Bestrahlung mit Infrarotstrahlung im Sinne der Erfindung ist in verschiedenartigsten Anwendungsfällen einsetzbar. Außer der bereits genannten Trocknung und/oder Fixierung von Oberflächenschichten seien hier beispielhaft noch die Härtung von Füllstoffen in Fugen oder dergleichen Aufnahmeräumen, die Qualitätskontrolle durch Bestrahlung mit Infrarotstrahlung und die Erwärmung des Bestrahlungsobjektes zur Vorbereitung nachfolgender Verfahrensschritte, etwa beim Auflaminieren von Stoffen oder Gegenständen, genannt. Auch ist die Erfindung grundsätzlich auch bei der Bestrahlung von Bestrahlungsobjekten mit elektromagnetischer Strahlung in anderen Wellenlängenbereichen einsetzbar, z. B. im Ultraviolettbereich oder im sichtbaren Bereich.

Besonders zweckmäßig ist die Erfindung einsetzbar, wenn vor der Bestrahlung des Bestrahlungsobjekts mit der Applizierung eines Materials begonnen wird, welches an der Oberfläche und/oder in Fugen, Hohlräumen oder dergleichen Aufnahmeräumen des Bestrahlungsobjekts angeordnet wird und welches durch die Bestrahlung getrocknet und/oder fixiert wird. In vorteilhafter Weise kann dann auch die Applizierung mittels eines Roboters vorgenommen werden, der eine Appliziervorrichtung in eine oder mehrere Arbeitspositionen bewegt. Bei einer Weiterbildung stimmen der Bewegungsablauf des Roboters zur Applizierung und des Roboters zur Bestrahlung zumindest teilweise überein und/oder werden bei den jeweiligen Bewegungen zumindest teilweise kongruente Bewegungsbahnen durchlaufen. Bei dem Roboter zur Applizierung des Materials kann es sich sowohl um den selben Roboter wie zur Bestrahlung des Bestrahlungsobjekts als auch um einen anderen Roboter handeln. In jedem Fall hat diese Ausgestaltung den Vorteil, daß die Steuerung des Roboters bzw. der Roboter in gleicher oder ähnlicher Weise erfolgen kann. Beispielsweise kann ein Computerprogramm zur Steuerung des oder der Roboter in gleicher oder ähnlicher weise ablaufen.

Erfindungsgemäß ist im übrigen der Einsatz von Infrarotstrahlung die ein spektrales Strahldichte-Maximum im nahen Infrarot aufweist, d. h. im Wellenlängenbereich zwischen dem sichtbaren Bereich und 1,5 Mikrometer Wellenlänge. Dementsprechend wird eine Strahlungsquelle mit einem thermischen Strahlkörper verwendet, der für die Emission von elektromagnetischer Strahlung bei Oberflächentemperaturen von mehr als 2000 K, insbesondere von mehr als 2500 K ausgelegt ist. Der Betrieb bei derart hohen Oberflächentemperaturen hat den Vorteil, daß gemäß dem Plankschen Strahlungsgesetz die Strahldichte der emittierten Strahlung etwa mit der vierten Potenz der absoluten Oberflächentemperatur zunimmt (vorausgesetzt, daß der Emissionsgrad näherungsweise temperaturunabhängig ist). Bei den vorgeschlagenen hohen Temperaturen läßt sich daher in kurzer Zeit der für die Bestrahlung erforderliche Energieeintrag auf dem Bestrahlungsobjekt erreichen. Besonders bevorzugt wird daher die Verwendung von Strahlungsqüellen mit thermischen Strahlkörpern, die bei Oberflächentemperaturen von mehr als 3000 K betrieben werden können. In diesem Fall liegt das energetische Maximum der emittierten Strahlung bei Wellenlängen kleiner als 1 Mikrometer. Ein weiterer Vorteil der mit dementsprechend hoher Strahlungsflußdichte erreichbaren kurzen Bestrahlungszeiten liegt in der geringen Durchwärmung des Bestrahlungsobjekts. So können die Oberflächen der Bestrahlungsobjekte bzw. die an der Oberfläche angeordneten Schichten in kurzer Zeit durchwärmt werden, wobei aber keine Zeit für eine Durchwärmung des Bestrahlungsobjekts durch Wärmeleitung bleibt. Durch Abstimmung des eingestrahlten Strahlungsspektrums auf die Absorptionseigenschaften der Oberfläche des Bestrahlungsobjekts bzw. der dort befindlichen Oberflächenschichten kann die Durchwärmung sogar gezielt bis zu einer bestimmten Tiefe begrenzt werden. Ist beispielsweise der Absorptionsgrad einer Oberflächenschicht deutlich geringer als 1, wird jedoch aufgrund der Dicke der Oberflächenschicht nahezu die gesamte Strahlungsenergie bereits in der Oberflächenschicht absorbiert, findet zwar eine Durchwärmung der Oberflächenschicht statt, jedoch keine nennenswerte Erwärmung der darunterliegenden Schicht oder Schichten.

Anhand der beigefügten Zeichnung werden nun Ausführungsbeispiele der vorliegenden Erfindung näher erläutert. Die Erfindung ist jedoch nicht auf diese Ausführungsbeispiele beschränkt. Die einzelnen Figuren der Zeichnung zeigen:
- Fig. 1: ein System zur Bestrahlung von Bestrahlungsobjekten mit Infrarotstrahlung und
- Fig. 2: Schwenkachsen eines sechsachsigen Roboters, ähnlich dem in Fig. 1 dargestellten Roboter.

Die schematische Darstellung von Fig. 1 zeigt einen Roboter 1, der einen Halogenstrahler 10 trägt. In der Darstellung von Fig. 1 befindet sich der Roboter 1 bzw. der Halogenstrahler 10 in einer Bereitschaftsposition. Aus der Bereitschaftsposition heraus kann der Roboter 1 den Halogenstrahler 10 in verschiedene Arbeitspositionen bewegen und den Halogenstrahler 10 so ausrichten, daß vorprogrammierte Oberflächenbereiche eines nicht dargestellten Bestrahlungsobjekts mit definierter Strahlungsflußdichte und in einem definierten Bestrahlungszeitraum bestrahlt werden. Der hierzu erforderliche Bewegungsablauf des Roboters 1 sowie die zeitliche Steuerung des für die gewünschte Infrarotstrahlung benötigten elektrischen Stromes werden durch eine Steuerungseinheit 15 gesteuert. Die Steuerungseinheit 15 ist über Steuerungsleitungen 16 mit einem Grundgestell 7 des Roboters 1 verbunden. Von dort werden die einzelnen Steuerungsleitungen zu ihrem jeweiligen Anschlußpunkt geführt.

Der Roboter 1 ist, wie in Fig. 2 dargestellt, sechsachsig verschwenkbar. Um die Schwenkachse I, die in vertikaler Richtung verläuft, ist ein Karussell 5 des Roboters 1 gegenüber dem Grundgestell 7 verschwenkbar. wiederum gegenüber dem Karussell 5 ist eine Schwinge 3 des Roboters 1 um die in horizontaler Richtung verlaufende Schwenkachse II verschwenkbar. Am oberen Ende der Schwinge 3 befindet sich die Schwenkachse III, um die ein Arm 4 des Roboters 1 gegenüber der Schwinge 3 verschwenkbar ist. Die Schwenkachse III verläuft parallel zu der Schwenkachse II. Am vorderen Ende des Arms 4 befindet sich der Gerätehalter 6. Der Arm 4 ist jedoch in sich nicht unbeweglich, sondern bietet drei weitere Möglichkeiten für Schwenkbewegungen. Zum einen kann der gesamte vordere Teil des Arms 4 gegenüber dem hinteren Teil, welcher schwenkbar mit der Schwinge 3 verbunden ist, um die Längsachse des Arms 4, d. h. um die Schwenkachse IV verschwenkt werden. Im vorderen Teil des Arms 4 befindet sich eine Zentralhand 2, welche um die quer zur Längsachse des Arms 4 verlaufende Schwenkachse V verschwenkbar ist. Weiterhin ist der Gerätehalter 6 um die Schwenkachse VI verschwenkbar, wobei die Schwenkachse VI senkrecht zur Schwenkachse V verläuft. Die Schwenkachsen IV und VI sind in der in Fig. 2 gezeigten Darstellung identisch. Wird jedoch die Zentralhand 2 um die Schwenkachse V gegenüber der gezeigten Position verschwenkt, verändert sich die relative Lage der beiden Schwenkachsen IV und VI zueinander, und zwar derart, daß die beiden Schwenkachsen in einer gemeinsamen, vertikalen Ebene liegen.

Wie in Fig. 1 dargestellt ist an dem Gerätehalter 6 der Halogenstrahler 10 befestigt, so daß der Halogenstrahler 10 gemäß den zuvor beschriebenen Bewegungsmöglichkeiten bewegbar ist. Der Halogenstrahler 10 weist zwei in gerader Richtung verlaufende, parallel zueinander angeordnete Quarzglasröhren 11 auf, in denen luftdicht abgeschlossen in Halogenatmosphäre jeweils ein Wolframglühfaden 12 entlang der Längsachsen der Quarzglasröhren 11 verläuft. Da die Wolframglühfäden 12 äußerst dünn sind und daher nur eine geringfügig kleine thermische Masse haben, wird beim Einschalten des elektrischen Glühstromes durch die Wolframglühfäden 12 binnen weniger Bruchteile von Sekunden die gewünschte, dem elektrischen Strom entsprechende Temperatur erreicht. Die Oberflächentemperatur der Wolframglühfäden 12 liegt vorzugsweise bei etwa 3100 K.

Die beiden Quarzglasröhren 11 werden an ihren Enden durch eine nicht dargestellte Halterung an dem Trägerkörper 14 gehaltert. Der Trägerkörper 14 weist eine ausgehöhlte Form auf, die entsprechend der Formgebung und Position der beiden Quarzglasröhren 11 ausgestaltet ist und einen Reflektor 13 zur Reflexion der von den Wolframglühfäden 12 in rückwärtige Richtung emittierten Infrarotstrahlung dient. Der Trägerkörper 14 ist in Fig. 1 seitlich aufgeschnitten dargestellt. Die reflektierende Oberfläche des Reflektors 13 besteht aus poliertem Aluminium und verläuft in der Darstellung von Fig. 1 etwa entlang einer Doppelparabel.

Das in Fig. 1 dargestellte System wird beispielsweise bei der Fertigung von Automobil-Karosserien zur Trocknung pastöser oder flüssiger Materialien eingesetzt, welche an versteckten Stellen der Karosserie, etwa in Radkästen oder dergleichen Hohlräumen auf der Oberfläche der Karosserie aufgebracht wurden. Um kurze Produktionszeiträume zu erreichen, beginnt die Trocknung mittels des Roboters 1 und der Halogenstrahler 10 unmittelbar nach dem Aufbringen der flüssigen oder pastösen Materialien, noch während an anderer Stelle der Karosserie diese Materialien aufgebracht werden. Dabei werden auch die flüssigen oder pastösen Materialien mit Hilfe eines Roboters gleicher Bauweise wie der Roboter 1 aufgebracht. Dieser nicht dargestellte Roboter bewegt eine Spritzdüse in Arbeitsposition, aus der das flüssige oder pastöse Material auf die Karosserie gespritzt wird. Dabei sind die Spritzdüse und der Halogenstrahler 10 so ausgelegt und werden derart betrieben, daß der Abstand des Gerätehalters 6 bzw. des Gerätehalters des anderen Roboters von der zu trocknenden Oberfläche beim Spritzen und beim Trocknen der gleiche ist. Daher können die beiden Roboter dieselben Bewegungsabläufe ausführen, um die Spritzdüse bzw. den Halogenstrahler 10 in Arbeitsposition zu bringen. Nach dem Aufspritzen wird lediglich die Karosserie ein Stück weiter transportiert, damit der zu trocknende Oberflächenbereich der Karosserie in erreichbarer Position für den Roboter 1 ist. Der Aufwand für die Steuerung von zwei Robotern ist daher nicht wesentlich größer als der Aufwand für die Steuerung eines Roboters. Insbesondere kann der in der Steuerungseinheit 15 programmierte Bewegungsablauf annähernd identisch zweimal zeitversetzt hintereinander ausgeführt werden.

### Bezugszeichenliste

- 1: Roboter
- 2: Zentralhand
- 3: Schwinge
- 4: Arm
- 5: Karussell
- 6: Gerätehalter
- 7: Grundgestell
- 10: Halogenstrahler
- 11: Quarzglasröhre
- 12: Wolframglühfaden
- 13: Reflektor
- 14: Trägerkörper
- 15: Steuerungseinheit
- 16: Steuerungsleitungen
- I-VI: erste bis sechste Schwenkachse

## Patentansprüche

1. Verfahren zur Bestrahlung von Bestrahlungsobjekten mit Infrarotstrahlung, wobei eine Strahlungsquelle (10) mittels eines Roboters (1) in eine oder mehrere Arbeitspositionen bewegt wird, in der bzw. in denen das jeweilige Bestrahlungsobjekt bestrahlt wird,
**dadurch gekennzeichnet, dass**
die Strahlung durch einen thermischen Strahlkörper (12) mit Oberflächentemperatur von mehr als 2000 K, insbesondere von mehr als 2500 K, emittiert wird und die Infrarotstrahlung ein spektrales Strahldichte-Maximum im nahen Infrarot aufweist.

2. Verfahren nach Anspruch 1,
wobei die Strahlungsquelle (10) derart stetig in einem Gebiet von Arbeitspositionen bewegt wird, dass die Infrarotstrahlung einen oder mehrere Oberflächenbereiche des Bestrahlungsobjekts überstreicht.

3. Verfahren nach Anspruch 1 oder 2,
wobei zumindest eine Arbeitsposition so gewählt wird, dass die Infrarotstrahlung in eine Ausnehmung oder in einen Hohlraum des Bestrahlungsobjekts eingestrahlt wird.

4. Verfahren nach einem der Ansprüche 1 bis 3,
wobei vor der Bestrahlung des Bestrahlungsobjekts mit der Applizierung eines Materials begonnen wird, welches an der Oberfläche und/oder in Fugen, Hohlräumen oder dergleichen Aufnahmeräumen des Bestrahlungsobjekts angeordnet wird und welches durch die Bestrahlung getrocknet und/oder fixiert wird.

5. Verfahren nach Anspruch 4, wobei auch die Applizierung mittels eines Roboters vorgenommen wird, der eine Appliziervorrichtung in eine oder mehrere Arbeitspositionen bewegt.

6. Verfahren nach Anspruch 5,
wobei der Bewegungsablauf des Roboters zur Applizierung und des Roboters (1) zur Bestrahlung zumindest teilweise übereinstimmen und/oder zumindest teilweise kongruente Bewegungsbahnen durchlaufen werden.

7. Verfahren nach einem der Ansprüche 1 bis 6,
wobei eine Vielzahl von Bestrahlungsobjekten nacheinander durch dieselbe Strahlungsquelle (10) bestrahlt werden, wobei derselbe Roboter (1) die Strahlungsquelle (10) bewegt und wobei aus Sicht der Bestrahlungsobjekte die Strahlungsquelle (10) jeweils dieselbe Bewegungsbahn durchläuft.

8. System zur Durchführung des Verfahrens nach einem der vorangehenden Ansprüche, mit
- einer im nahen Infrarot arbeitenden Strahlungsquelle (10) zur Erzeugung der Infrarotstrahlung und
- einem Roboter (1) zur Bewegung der Strahlungsquelle (10) in eine oder mehrere Arbeitspositionen, in der bzw. in denen das jeweilige Bestrahlungsobjekt bestrahlt wird
wobei die Strahlungsquelle (10) mit einem Reflektor (13) zur Reflexion von Infrarotstrahlung der Strahlungsquelle (10) in Richtung eines oder mehrerer Bestrahlungsobjekte kombiniert ist und wobei der Reflektor (13) gemeinsam mit der Strahlungsquelle (10) durch den Roboter (1) bewegbar ist.

9. System nach Anspruch 8,
wobei der Roboter (1) eine Halterung (6) zum Haltern der Strahlungsquelle (10) aufweist, wobei die Halterung (6) über eine verschwenkbare und/oder linearbewegliche robotronische Mechanik (2...6) mit einer Abstützeinrichtung (7) zur ortsfesten Abstützung des Roboters (1) verbunden ist.

10. System nach Anspruch 9,
wobei die robotronische Mechanik (2...6) mehrachsig, insbesondere sechsachsig, verschwenkbar ist.

11. System nach einem der Ansprüche 8 bis 10,
wobei der Reflektor unabhängig von einer Bewegung der Strahlungsquelle derart bewegbar ist, insbesondere aufklappbar ist, dass er in einer Arbeitsposition zur konzentrierten Bestrahlung des bzw. der Bestrahlungsobjekte ausgerichtet werden kann.

12. Verwendung einer Halogenlampe (10) als Strahlungsquelle bei der Ausführung des Verfahrens nach einem der Ansprüche 1 bis 7, wobei die Halogenlampe (10) zusammen mit einem Reflektor (13) mittels eines Roboters (1) in eine oder mehrere Arbeitspositionen bewegt wird, in der bzw. in denen das jeweilige Bestrahlungsobjekt bestrahlt wird.

## Claims

1. A method of irradiating illumination objects with infrared radiation,
wherein a radiation source (10) is moved, by means of a robot (1), into one or more working positions, in which the respective illumination object is irradiated,
**characterized in that**
the radiation is emitted by a thermal radiator (12) having a surface temperature of more than 2000 K, in particular of more than 2500 K, and the infrared radiation has a maximum spectral radiant excitance in the near infrared.

2. The method according to claim 1,
wherein the radiation source (10) is moved continuously in a range of working positions in such a manner that the infrared radiation sweeps over one or more surface areas of the illumination object.

3. The method according to claim 1 or 2,
wherein at least one working position is selected such that the infrared radiation is irradiated into a recess or into a cavity of the illumination object.

4. The method according to any one of claims 1 through 3,
wherein, prior to irradiating the illumination object, the application of a material is started, which is arranged on the surface and/or in grooves, cavities or similar reception spaces of the illumination object, and which is dried and/or fixed by said irradiation.

5. The method according to claim 4, wherein the application is also performed by means of a robot that moves an application device into one or more working positions.

6. The method according to claim 5,
wherein the motion sequence of the robot for application and of the robot (1) for irradiation at least partially correspond to each other and/or at least partially congruent paths of movement are passed through.

7. The method according to any one of claims 1 through 6,
wherein a plurality of illumination objects are successively irradiated by the same radiation source (10), with the same robot (1) moving the radiation source (10), and with the radiation source (10) as seen from the illumination objects, in each case passing through the same path of movement.

8. A system for performing the method according to any one of the preceding claims, including
- a radiation source (10) working in the near infrared, for generating the infrared radiation, and
- a robot (1) for moving the radiation source (10) into one or more working positions, in which the respective illumination object is irradiated, with the radiation source (10) being combined with a reflector (13) for reflecting infrared radiation of the radiation source (10) into the direction of one or more illumination objects, and with the reflector (13), together with the radiation source (10), being movable by the robot (1).

9. The system according to claim 8,
wherein the robot (1) has a holding means (6) for holding the radiation source (10), with the holding means (6) being connected via a pivotable and/or linearly movable robotic mechanics (2 ... 6) to a support means (7) for stationarily supporting the robot (1).

10. The system according to claim 9,
wherein the robotic mechanics (2 ... 6) is pivotable in multiple axes, in particular in six axes.

11. The system according to any one of claims 8 through 10,
wherein the reflector is movable independently of a movement of the radiation source, in particular is foldable, such that it may be aligned in a working position for a concentrated irradiation of the illumination object or objects.

12. Use of a halogen lamp (10) as a radiation source in executing the method according to any one of claims 1 through 7, wherein the halogen lamp (10), together with a reflector (13), is moved by means of a robot (1) into one or more working positions, in which the respective illumination object is irradiated.

## Revendications

1. Procédé d'illumination d'objets à illuminer avec un faisceau infrarouge
dans lequel une source de rayons (10) est déplacée au moyen d'un robot (1) vers une ou plusieurs positions de travail dans laquelle ou
dans lesquelles l'objet à illuminer correspondant est illuminé,
**caractérisé en ce que**
le rayonnement est émis par un corps de rayonnement thermique (12) d'une température superficielle supérieure à 2000 K, en particulier supérieure à 2500 K, et le faisceau infrarouge présente un maximum de densité spectrale de rayonnement dans le proche infrarouge.

2. Procédé selon la revendication 1,
dans lequel la source de rayons (10) est déplacée en permanence de manière telle dans une zone de positions de travail que le faisceau infrarouge balaye une ou plusieurs zones de surface de l'objet à illuminer.

3. Procédé selon la revendication 1 ou 2,
dans lequel au moins une position de travail est choisie de manière telle que le faisceau infrarouge est rayonné vers un creux ou vers un espace creux de l'objet à illuminer.

4. Procédé selon l'une quelconque des revendications 1 à 3,
dans lequel est commencée avant l'illumination de l'objet à illuminer l'application d'un matériau qui est disposé à la surface et/ou dans des joints, des espaces creux ou des espaces de réception similaires de l'objet à illuminer et qui est séché et/ou fixé par l'illumination.

5. Procédé selon la revendication 4,
dans lequel l'application est également réalisée par un robot qui déplace un dispositif d'application vers une ou plusieurs positions de travail.

6. Procédé selon la revendication 5,
dans lequel le déroulement des déplacements du robot pour l'application et celui du robot (1) pour l'illumination coïncident au moins partiellement et/ou des trajectoires de mouvement au moins partiellement congruentes sont parcourues.

7. Procédé selon l'une quelconque des revendications 1 à 6,
dans lequel plusieurs objets à illuminer sont illuminés les uns après les autres par la même source de rayons (10), le même robot (1) déplaçant la source de rayons (10), et dans lequel, vu des objets à illuminer, la source de rayons (10) parcourt chaque fois la même trajectoire de mouvement.

8. Système pour exécuter le procédé selon l'une quelconque des revendications précédentes, comportant
- une source de rayons (10) travaillant dans l'infrarouge proche pour créer l'illumination infrarouge et
- un robot (1) pour déplacer la source de rayons (10) vers une ou plusieurs positions de travail dans laquelle ou dans lesquelles l'objet à illuminer correspondant est illuminé,
dans lequel la source de rayons (10) est combinée avec un réflecteur (13) pour réfléchir du rayonnement infrarouge de la source de rayons (10) en direction d'un ou de plusieurs objets à illuminer et dans lequel le réflecteur (13) peut être déplacé par le robot (1) conjointement avec la source de rayons (10).

9. Système selon la revendication 8,
dans lequel le robot (1) présente un dispositif de maintien (6) pour maintenir la source de rayons (10), le dispositif de maintien (6) étant relié par une mécanique robotronique pivotante et/ou de déplacement linéaire (2 ... 6) avec un dispositif de support (7) pour le support d'emplacement fixe du robot (1).

10. Système selon la revendication 9,
dans lequel la mécanique robotronique (2 ... 6) peut pivoter selon plusieurs axes, en particulier selon six axes.

11. Système selon l'une quelconque des revendications 8 à 10,
dans lequel le réflecteur peut être déplacé, en particulier basculé en ouverture, indépendamment d'un mouvement de la source de rayons, de manière telle qu'il peut être aligné en une position de travail pour l'illumination concentrée du ou des objets à illuminer.

12. Utilisation d'une lampe halogène (10) en tant que source de rayons lors de l'exécution du procédé selon l'une quelconque des revendications 1 à 7, dans lequel la lampe halogène (10) est déplacée par un robot (1) conjointement avec un réflecteur (13), vers une ou plusieurs positions de travail, dans laquelle ou dans lesquelles l'objet à illuminer correspondant est illuminé.
